# EUROPÄISCHE PATENTSCHRIFT

(11) **EP 0 784 854 B1**
(45) Veröffentlichungstag und Bekanntmachung des Hinweises auf die Patenterteilung: **10.03.1999**
(21) Anmeldenummer: 95931898.1
(22) Anmeldetag: 21.09.1995
(51) Int. Cl.: G21F 9/08

(54) **TROCKNUNGSSTATION FÜR FLÜSSIGEN ODER FEUCHTEN ABFALL**
DRYING STATION FOR LIQUID OR DAMP WASTE
STATION DE SECHAGE POUR DECHETS LIQUIDES OU HUMIDES

(30) Priorität: 04.10.1994 DE 4435236
(43) Veröffentlichungstag der Anmeldung: 23.07.1997
(73) Patentinhaber: SIEMENS AKTIENGESELLSCHAFT, 80333 München (DE)
(72) Erfinder: LISSON, Johann, D-64291 Darmstadt (DE); KLEINSCHROTH, Karl-Heinz, D-60528 Frankfurt (DE); BLINN, Klaus, D-63322 Rödermark (DE)
(86) Internationale Anmeldenummer: DE9501301
(87) Internationale Veröffentlichungsnummer: WO9610830

(56) Entgegenhaltungen:
- EP-A- 2 660 788
- DE-A- 3 432 103
- US-A- 4 040 973
- PATENT ABSTRACTS OF JAPAN vol. 95 no. 0002 & JP,A,70 043496 (HITACHI) 14.Februar 1995,
- DATABASE WPI Week 9550 Derwent Publications Ltd., London, GB; AN 95-385985 & JP,A,07 260 645 (DORYOKURO) , 13.Oktober 1995

## Beschreibung

Die Erfindung bezieht sich auf eine Trocknungsstation zur Trocknung von in einem Behälter befindlichem Material, insbesondere von kontaminiertem Abfall einer Kernkraftwerksanlage.

Aus verschiedenen Gründen, beispielsweise aufgrund von Behandlungsvorgängen oder nach einer Lagerung, kann der in einem Kernkraftwerk anfallende radioaktiv kontaminierte Abfall Feuchtigkeit enthalten. Ein Feuchtigkeitsgehalt des Abfalls von z.B. mehr als 30% kann zu Faul- und Gärprozessen sowie zur Bildung eines Gases, beispielsweise Methan oder Wasserstoff (H₂), führen. Das infolgedessen freigesetzte Gas (z.B. Methan) kann bei einer Lagerung des Abfalls ein Aufblähen und eine damit verbundene Beschädigung des Lagerbehältnisses - z.B. eines 200-1-Fasses - bewirken. Um die durch den Feuchtigkeitsgehalt des Abfalls hervorgerufenen chemisch-physikalischen Reaktionen zu unterbinden, ist eine frühzeitige und weitreichende Trocknung des Abfalls erforderlich.

Die Trocknung von in einem Behälter befindlichem Abfall einer Kernkraftwerksanlage, der radioaktiv kontaminiert sein kann, wird üblicherweise in einer Trocknungsstation durchgeführt. In dieser Station wird die für die Trocknung des Abfalls erforderliche Verdampfungswärme mittels eines aufgeheizten gasförmigen Mediums, beispielsweise Luft, dem Behälter und somit dem in ihm befindlichen Material zugeführt. Aufgrund der schlechten Wärmeleitfähigkeit, beispielsweise von Luft, ist ein derartiger Trocknungsvorgang jedoch mit hohem Energieverbrauch verbunden. Darüber hinaus ist eine lange Trocknungszeit nötig, so daß die Materialdurchsatzrate bei der Trocknung relativ gering ist.

Der Erfindung liegt daher die Aufgabe zugrunde, eine Trocknungsstation zur Trocknung von in einem Behälter befindlichem Material, insbesondere von kontaminiertem Abfall einer Kernkraftwerksanlage, derart auszubilden, daß eine zuverlässige Trocknung des Materials bei kurzer Trocknungszeit mit geringem Energie- und Kostenaufwand möglich ist.

Diese Aufgabe wird für eine Trocknungsstation der obengenannten Art dadurch gelöst, daß eine Heizmatte zur Zuführung von Verdampfungswärme in den Behälter vorgesehen ist.

Die Erfindung geht von der Überlegung aus, daß durch die Verwendung einer kostengünstig verfügbaren Heizmatte, die in direkten Kontakt mit dem das zu trocknende Material enthaltenden Behälter gebracht werden kann, die zur Trocknung notwendige Verdampfungswärme direkt in den Behälter geführt werden kann. Da somit der hohe Wärmewiderstand eines schlechten Wärmeleiters, wie beispielsweise Luft, nicht überwunden werden muß, ist eine Trocknung bei geringem Energieaufwand gewährleistet, und die erforderliche Trocknungszeit ist verkürzt. Mindestens eine elektrisch regulierbare Heizmatte erlaubt dabei ein individuelles Trocknungsprogramm für jeden einzelnen Behälter, der zu trocknendes Material enthält.

Um beim Umgang mit radioaktiv kontaminiertem Abfall einer Kernkraftwerksanlage zu vermeiden, daß Bedienungspersonal mit dem den Abfall enthaltenden Behälter in Kontakt treten muß, umfaßt die Trocknungsstation zweckmäßigerweise eine Haltevorrichtung, die beim Einbringen des Behälters in die Trockenposition selbsttätig einen großflächigen mechanischen Kontakt zwischen der Heizmatte und dem Behälter herstellt.

In vorteilhafter Ausgestaltung weist die Trocknungsstation eine den Behälter mitsamt der Heizmatte in der Trocknungsposition umgebende Isolierschale mit einem Wandbereich und mit einem mit einer Entlüftungsöffnung versehenen Deckelbereich auf. Dadurch wird bei gleichbleibender Heizleistung der Heizmatte der Wärmeeintrag in den Behälter vergrößert. Mittels der Entlüftungsöffnung im Deckelbereich der Isolierschale und mittels einer mit der Entlüftungsöffnung verbundenen Luftumwälzvorrichtung, insbesondere mit einem Gebläse, kann innerhalb der Isolierschale ein gerichteter Luftstrom aufgebaut werden, der ein gezieltes Abführen der durch die Trocknung dem kontaminierten Abfall entnommenen Feuchtigkeit ermöglicht. In weiterer vorteilhafter Ausgestaltung ist vor der Entlüftungsöffnung eine Sammelschale zur Sammlung der Feuchtigkeit angeordnet.

Zur Endpunktkontrolle des Trocknungsvorgangs, d.h. zur Feststellung des Zeitpunkts, von dem an der Restfeuchtigkeitsgehalt des zu trocknenden Materials unterhalb eines zulässigen Grenzwerts liegt, ist zweckmäßigerweise an einem mit der Entlüftungsöffnung verbundenen Kondensator ein Kondensatmeßgerät angeordnet. Der Kondensator dient zum Kondensieren der dem Abfall während des Trocknungsvorgangs entnommenen Feuchtigkeit, deren Menge durch das Kondensatmeßgerät gemessen werden kann.

Zum Transport des Behälters, beispielsweise zum Einbringen in die Trocknungsposition, umfaßt die Trocknungsstation in zweckmäßiger Ausgestaltung eine Transportvorrichtung. In besonders vorteilhafter Weiterbildung weist die Transportvorrichtung einen Bodenheizer sowie einen palettenartig ausgebildeten Boden mit einer Isolierung auf. Durch den Bodenheizer kann in Verbindung mit der Heizmatte der Wärmeeintrag in den Behälter besonders effektiv gestaltet werden. Mittels des palettenartig ausgebildeten Bodens der Transportvorrichtung kann die den Behälter tragende Transportvorrichtung beispielsweise auch durch einen Gabelstapler bewegt werden.

Die mit der Erfindung erzielten Vorteile bestehen insbesondere darin, daß durch die Verwendung der Heizmatte eine Zuführung von Verdampfungswärme in das zu trocknende Material bei geringem Energieverbrauch und unter kurzer Trocknungszeit erfolgen kann.

Ein Ausführungsbeispiel der Erfindung wird anhand einer Zeichnung näher erläutert.

Die Figur zeigt schematisch eine Trocknungsstation, insbesondere eine Faßtrockeneinheit, zur Vorbehandlung von Mischabfällen durch Trocknung.

In der Trocknungsstation 1 gemäß der Figur sind zur Trocknung von in einem Faß oder Behälter 2 befindlichem Material, insbesondere von kontaminiertem Abfall einer Kernkraftwerksanlage, mehrere elektrisch beheizte Heizmatten 3 übereinander zur Zuführung von Verdampfungswärme in diesen Behälter 2 vorgesehen. Sie sind auf die Seitenwand des Behälters 2 flächig aufgelegt oder aufgepreßt. Es kann sich auch jeweils um eine ringförmige, der Kontur des Behälters 2 angepaßte Heizmatte 3 handeln. Zu Beginn des Trocknungsvorgangs wird der Behälter 2 auf eine Transportvorrichtung 4 gesetzt, z.B. ein Gestell oder Behältnis auf Rollen. Die Transportvorrichtung 4 weist einen Bodenheizer 5 sowie einen palettenartig ausgebildeten Boden mit einer Isolierung auf. Im Ausführungsbeispiel ist die Transportvorrichtung 4 z.B. ein schienengebundener Wagen. Die Trocknungsstation 1 umfaßt eine einen Trockenraum umgebende Isolierschale 6 mit einer Entlüftungsöffnung 7 in ihrem Deckelbereich. Die Isolierschale 6 ist zur Aufnahme des Behälters 2 mit zwei schwenkbaren 1/4-Kreissegmenttüren ausgestattet, an denen mittels einer nicht dargestellten Haltevorrichtung die drei Heizmatten 3 derart befestigt sind, daß bei dem Einbringen des Behälters 2 in die Trockenposition innerhalb der Isolierschale 6 die Segmenttüren automatisch schließen und die Heizmatten 3 selbsttätig in großflächigen mechanischen Kontakt mit dem Behälter 2 gebracht werden.

Zu diesem Zweck sind die Heizmatten 3 beispielsweise mittels (nicht gezeigter) Federelemente derart an beiden Segmenttüren aufgespannt, daß sie bei geöffneten Türen durch die von den Türen gebildete Öffnung verlaufen. Beim Heranfahren des Behälters 2 an die von den Türen gebildete Öffnung kommt er mit den Heizmatten 3 in Kontakt. Beim weiteren Einbringen des Behälters 2 legen sich die Heizmatten 3 somit selbsttätig an den Behälter 2 an und bewirken letztlich mittels der Federelemente ein Schließen der Türen.

Nach einem Einbringen des Behälters 2 in den Trockenraum innerhalb der Isolierschale 6 mit Hilfe der Transportvorrichtung 4 und nach der Herstellung des großflächigen mechanischen Kontakts zwischen den Heizmatten 3 und dem Behälter 2 wird mittels der Heizmatten 3 und des Bodenheizers 5 der Behälter 2 auf die zur Trocknung des in ihm befindlichen Materials benötigte Temperatur aufgeheizt. Diese Temperatur ist für jeden individuellen Behälter 2, je nach der genauen Beschaffenheit des Inhalts, wählbar und einstellbar.Im Anschluß daran wird mittels eines motorisch betriebenen Gebläses 10, das über eine Leitung 11 mit der Entlüftungsöffnung 7 verbunden ist, und mittels einer durch ein Ventil 12 drosselbaren Belüftungsöffnung 13 für Luft L eine von unten nach oben gerichtete Luftströmung innerhalb der Isolierschale 6 hergestellt. Am Ende der Leitung 11 befindet sich ein Abluftventil 15, mit dem Abluft A gesteuert abgelassen werden kann.

Durch die somit erzielte Zuführung von Verdampfungswärme über die Wand des Behälters 2 in das in ihm befindliche Material wird der Feuchtigkeitsgehalt des Materials reduziert. Die dabei in Dampfform austretende Feuchtigkeit wird mittels der Leitung 11 einem in die Leitung 11 geschalteten Kondensator 20 zugeführt. Dort kondensiert sie nach einem Wärmetausch mit zugeführtem Kühlmittel K. In einem am Kondensator 20 angeordneten Kondensatmeßbehälter 21 wird die Menge der kondensierten Feuchtigkeit quantitativ erfaßt. Mittels der erfaßten Menge an kondensierter Feuchtigkeit kann der Endpunkt des Trocknungsvorgangs festgelegt werden. Mittels der durch das Ventil 22 absperrbaren Ablaßleitung 23 kann die kondensierte Feuchtigkeit z.B. einem Abwasserkanal zugeführt werden.

Durch den großflächigen mechanischen Kontakt der Heizmatten 3 mit dem Behälter 2 ist eine Trocknung des Materials bei geringem Energieaufwand und kurzer Trocknungszeit möglich.

## Patentansprüche

1. Trocknungsstation (1) zur Trocknung von in einem Behälter (2) befindlichem Material, insbesondere von kontaminiertem Abfall einer Kernkraftwerksanlage,
**dadurch gekennzeichnet**, daß mindestens eine Heizmatte (3) zur Zuführung von Verdampfungswärme in den Behälter (2) vorgesehen ist.

2. Trocknungsstation (1) nach Anspruch 1,
**dadurch gekennzeichnet**, daß eine Haltevorrichtung vorgesehen ist, die beim Einbringen des Behälters (2) in die Trocknungsposition selbsttätig einen großflächigen mechanischen Kontakt zwischen der Heizmatte (3) und dem Behälter (2) herstellt.

3. Trocknungsstation (1) nach Anspruch 1 oder 2,
**gekennzeichnet durch** eine den Behälter (2) mitsamt der Heizmatte (3) in der Trocknungsposition umgebende Isolierschale (6), die einen Wandbereich sowie einen mit einer Entlüftungsöffnung (7) versehenen Deckelbereich aufweist.

4. Trocknungsstation (1) nach Anspruch 3,
**dadurch gekennzeichnet**, daß ein an einen Kondensatmeßbehälter (21) angeschlossener Kondensator (20) mit der Entlüftungsöffnung (7) verbunden ist.

5. Trocknungsstation (1) nach einem der Ansprüche 1 bis 4,
**dadurch gekennzeichnet**, daß eine zum Transport des Behälters (2) vorgesehene Transportvorrichtung (4) einen Bodenheizer (5) sowie einen palettenartig ausgebildeten Boden mit einer Isolierung umfaßt, wobei der Boden zum Tragen des Behälters (2) vorgesehen ist.

6. Trocknungsstation (1) nach einem der Ansürüche 3 bis 5,
**dadurch gekennzeichnet**, daß zur Verteilung der Verdampfungswärme in der Isolierschale (6) eine Belüftungsöffnung (13) vorgesehen ist, über die ein Belüftungsmittel (L) einleitbar ist.

## Claims

1. A drying station (1) for drying material in a container (2), in particular contaminated waste from a nuclear power station, characterised in that at least one heating mat (3) is provided for supplying heat of evaporation to the container (2).

2. A drying station (1) according to claim 1,
characterised in that a retainer is provided which automatically produces large-area mechanical contact between the heating mat (3) and the container (2), when the container (2) is brought into a drying position.

3. A drying station (1) according to claim 1 or claim 2,
characterised by an insulating shell (6) which surrounds the container (2) together with the heating mat (3) in the drying position and has a wall region as well as a cover region provided with a vent opening (7).

4. A drying station (1) according to claim 3,
characterised in that a condenser (20) joined to a condensate measuring container (21) is connected to the vent opening (7).

5. A drying station (1) according to any one of claims 1 to 4, characterised in that a transportation device (4) provided to transport the container (2) has a base heater (5) and a base of pallet-like construction with insulation, the base being provided to carry the container (2).

6. A drying station (1) according to any one of claims 3 to 5, characterised in that, to distribute the heat of evaporation, the insulating shell (6) has a ventilation opening (13) provided therein via which a ventilating medium (L) may be introduced.

## Revendications

1. Station (1) de séchage pour le séchage de matières se trouvant dans un récipient (2), notamment de déchets contaminés d'une centrale nucléaire, **caractérisée** en ce qu'il est prévu au moins une couverture (3) chauffante pour apporter de la chaleur d'évaporation dans le récipient (2).

2. Station (1) de séchage suivant la revendication 1, **caractérisée** en ce qu'il est prévu un dispositif de maintien qui, lors de l'introduction du récipient (2) dans la position de séchage, réalise automatiquement un contact mécanique de grande surface entre la couverture (3) chauffante et le récipient (2).

3. Station (1) de séchage suivant la revendication 1 ou 2, **caractérisée** par une enveloppe (6) isolante, qui entoure le récipient (2) conjointement avec la couverture (3) chauffante dans la position de séchage et qui comporte une région de paroi ainsi qu'une région de couvercle pourvue d'une ouverture (7) d'évacuation d'air.

4. Station (1) de séchage suivant la revendication 3, **caractérisée** en ce qu'un condenseur (20), raccordé à un récipient (21) de mesure de condensat, est relié à l'ouverture (7) d'évacuation d'air.

5. Station (1) de séchage suivant l'une des revendications 1 à 4, **caractérisée** en ce qu'un dispositif (4) de transport, prévu pour le transport du récipient (2), comporte un dispositif (5) de chauffage par le fond ainsi qu'un fond du genre palette, pourvu d'une isolation, qui est prévu pour porter le récipient (2).

6. Station (1) de séchage suivant l'une des revendications 3 à 5, **caractérisée** en ce qu'une ouverture (13) de ventilation, par laquelle peut être introduit un agent (L) de ventilation, est prévue pour répartir la chaleur d'évaporation dans l'enveloppe (6) isolante.
